# EUROPÄISCHE PATENTSCHRIFT

(11) **EP 3 262 351 B1**
(45) Veröffentlichungstag und Bekanntmachung des Hinweises auf die Patenterteilung: **04.09.2019**
(21) Anmeldenummer: 16714220.7
(22) Anmeldetag: 24.02.2016
(51) Int. Cl.: F24H 9/20

(54) **STEUERGERÄT, DURCHLAUFERHITZER UND VERFAHREN ZUR STEUERUNG EINES DURCHLAUFERHITZERS**
CONTROL DEVICE, FLOW-THROUGH HEATER, AND METHOD FOR CONTROLLING A FLOW-THROUGH HEATER
APPAREIL DE COMMANDE, CHAUFFE-EAU INSTANTANÉ ET PROCÉDÉ DE COMMANDE D'UN CHAUFFE-EAU INSTANTANÉ

(30) Priorität: 25.02.2015 DE 102015203342
(43) Veröffentlichungstag der Anmeldung: 03.01.2018
(73) Patentinhaber: Robert Bosch GmbH, 70469 Stuttgart-Feuerbach (DE)
(72) Erfinder: RUTTEN, Tim, 6881 KK Welp (NL); SCHEERS, Arjan, 7442 CD Nijverdal (NL); VERDAASDONK, Bart, 7554 MA Hengelo (NL); WIERENGA, Hendrik, Jacob, Lammert, NL-8196 KC Welsum (NL); BERGE VAN DEN, Rob, 7412 VZ Deventer (NL)
(86) Internationale Anmeldenummer: PCT/DE2016/100080
(87) Internationale Veröffentlichungsnummer: WO 2016/134700

(56) Entgegenhaltungen:
- DE-A1- 10 231 692
- DE-C1- 10 063 922
- US-A1- 2009 129 763

## Beschreibung

Die Erfindung betrifft ein Steuergerät gemäß Patentanspruch 1, einen Durchlauferhitzer gemäß Patentanspruch 4 und ein Verfahren gemäß Patentanspruch 9.

### Stand der Technik

Es sind Durchlauferhitzer bekannt, die Frischwasser zu Heißwasser erwärmen. Das Heißwasser wird mit konstanter Temperatur an einer Entnahmestation bereitgestellt. Üblicherweise erwärmt der Durchlauferhitzer auf 60 Grad Celsius, um so hinreichend heißes Heißwasser sowohl zum Reinigen von Geschirr als auch zum Duschen bereitzustellen. Um zum Duschen eine hinreichend angenehme Temperatur zu erreichen, wird das Heißwasser an der Entnahmestation mit Kaltwasser vermischt.

Aus US 2009/0129763 A1 ist ein tankfreier Warmwasserheizer bekannt, der ein Heizelement, Sensoren, ein Eingabemittel und einen Mikroprozessor umfasst. Das Rohr hat einen Einlass und einen Auslass. Das Heizelement ist ausgebildet Wasser, das durch das Rohr strömt, zu erhitzen. Der Sensor ist ausgebildet, eine Temperatur des Wassers, das durch das Rohr strömt, vor dem Heizelement zu messen. Ein weiterer Sensor ist ausgebildet, eine Strömungsrate des Wassers, das durch das Rohr strömt, zu messen. Die US 2009/0129763 A1 offenbart ein Steuergerät gemäß dem Oberbegriff des Anspruchs 1 und ein entsprechendes Verfahren gemäß dem Oberbegriff des Anspruchs 9.

### Offenbarung der Erfindung

Es ist Aufgabe der Erfindung, ein verbessertes Steuergerät, einen verbesserten Durchlauferhitzer und ein verbessertes Verfahren bereitzustellen.

Diese Aufgabe wird mittels eines Steuergeräts gemäß Patentanspruch 1 gelöst. Vorteilhafte Ausführungsformen sind in den abhängigen Ansprüchen angegeben.

Erfindungsgemäß wurde erkannt, dass ein verbessertes Steuergerät dadurch bereitgestellt werden kann, dass das Steuergerät eine Schnittstelle, eine Steuereinrichtung und einen Speicher aufweist. Die Steuereinrichtung ist mit der Schnittstelle und dem Speicher verbunden. In dem Speicher ist eine vordefinierte Charakteristik abgelegt. Die Schnittstelle ist mit einem Durchflusssensor eines Durchlauferhitzers verbindbar. Die Schnittstelle ist ausgebildet, ein Durchflusssignal des Durchflusssensors zu erfassen und der Steuereinrichtung bereitzustellen. Die Steuereinrichtung ist ausgebildet, eine Durchflusscharakteristik auf Grundlage des Durchflusssignals über eine Zeit zu ermitteln und in einem Vergleich die Durchflusscharakteristik mit der vordefinierten Charakteristik zu vergleichen. Die Steuereinrichtung ist ausgebildet, in Abhängigkeit eines Ergebnisses des Vergleichs ein Steuersignal zur Steuerung einer Heizleistung des Durchlauferhitzers an der Schnittstelle bereitzustellen.

Auf diese Weise kann beim Vorhandensein einer mit einem thermostatischen Ventil ausgestatteten Entnahmestation, die üblicherweise im Bad angeordnet ist, erfasst werden, dass der Nutzer kälteres Warmwasser benötigt als zum Reinigen von Geschirr in der Küche. Dadurch kann der Durchlauferhitzer in einem Betrieb mit einem höheren Wirkungsgrad betrieben werden. Erfindungsgemäß entspricht die vordefinierte Charakteristik einer Ventildurchflusscharakteristik einer Entnahmestation. Dadurch kann die Nutzung dieser Entnahmestation erfasst werden und in Abhängigkeit der Nutzung der Entnahmestation der Durchlauferhitzer in seinem Betriebsverhalten angepasst werden.

Erfindungsgemäß weist die vordefinierte Charakteristik einen ersten zeitlich begrenzten Abschnitt, einen zweiten zeitlich begrenzten Abschnitt und einen dritten zeitlich begrenzten Abschnitt auf. Der zweite Abschnitt folgt zeitlich auf den ersten Abschnitt und der dritte Abschnitt zeitlich auf den zweiten Abschnitt. In dem ersten Abschnitt ist ein vordefinierter Wert über die Zeit im Wesentlichen konstant. Im zweiten Abschnitt fällt der vordefinierte Wert über die Zeit im Wesentlichen ab. Im dritten Abschnitt ist der vordefinierte Wert über die Zeit im Wesentlichen konstant und kleiner als im ersten Abschnitt.

In einer weiteren Ausführungsform ist in dem Speicher ein Toleranzband zu der vordefinierten Charakteristik abgelegt, wobei die Steuereinrichtung ausgebildet ist, das Toleranzband in dem Vergleich der vordefinierten Charakteristik mit der ermittelten Durchflusscharakteristik zu berücksichtigen.

In einer weiteren Ausführungsform ist die Schnittstelle mit einem Temperatursensor verbindbar und ausgebildet, ein Temperatursignal des Temperatursensors zu erfassen und der Steuereinrichtung bereitzustellen, wobei die Steuereinrichtung ausgebildet ist, das Temperatursignal bei Ermittlung des Steuersignals zu berücksichtigen.

Die Aufgabe wird aber auch durch einen Durchlauferhitzer gemäß Patentanspruch 4 gelöst. Vorteilhafte Ausführungsformen sind in den abhängigen Ansprüchen angegeben.

Erfindungsgemäß wurde erkannt, dass ein verbesserter Durchlauferhitzer zur Bereitstellung von Heißwasser in einem Warmwassersystem dadurch bereitgestellt werden kann, dass der Durchlauferhitzer eine Wärmequelle, einen Durchflusssensor und ein Steuergerät umfasst. Das Steuergerät ist wie oben beschrieben ausgebildet. Die Schnittstelle ist mit dem Durchflusssensor und mit der Wärmequelle verbunden. Der Durchflusssensor ist ausgebildet, einen Durchfluss von Heißwasser durch die Wärmequelle zu erfassen und ein mit dem Durchfluss durch die Wärmequelle korrelierendes Durchflusssignal bereitzustellen. Die Wärmequelle ist ausgebildet, das an der Schnittstelle bereitgestellte Steuersignal zu erfassen und auf Grundlage des erfassten Steuersignals die Heizleistung zur Erwärmung des Steuergeräts anzupassen.

In einer weiteren Ausführungsform korreliert beim Abweichen der ermittelten Durchflusscharakteristik von der vordefinierten Charakteristik das Steuersignal mit einer ersten Heizleistung der Wärmequelle. Bei einem Übereinstimmen der ermittelten Durchflusscharakteristik zu der vordefinierten Charakteristik korreliert das Steuersignal mit einer zweiten Heizleistung der Wärmequelle. Die zweite Heizleistung ist dabei geringer als die erste Heizleistung.

In einer weiteren Ausführungsform ist wenigstens ein Wärmetauscher vorgesehen. Die Wärmequelle ist als Brenner ausgebildet, wobei der Wärmetauscher ein erstes Wärmetauschermodul mit einer ersten Primärseite aufweist, wobei die erste Primärseite mit der Wärmequelle gekoppelt ist. Die Wärmequelle ist ausgebildet zur Bereitstellung der Heizleistung einen Brennstoff zu verbrennen, wobei ein bei der Verbrennung des Brennstoffs entstehendes Abgas an die erste Primärseite des ersten Wärmetauschermoduls geführt ist, wobei die zweite Heizleistung derart gewählt ist, dass zumindest teilweise wenigstens ein Bestandteil des Abgases an der ersten Primärseite kondensiert. Auf diese Weise kann zusätzlich zur Wärmeenergie des Abgases eine Kondensationsenergie in die Sekundärseite des Wärmetauschers zur Erwärmung des Heizwassers geführt werden, sodass der Durchlauferhitzer besonders energieeffizient arbeiten kann.

In einer weiteren Ausführungsform weist das erste Wärmetauschermodul eine erste Sekundärseite auf, wobei die erste Sekundärseite eingangsseitig mit einem Frischwassernetz und ausgangsseitig mit wenigstens einer Entnahmestation verbindbar ist. Das erste Wärmetauschermodul ist an seiner ersten Sekundärseite ausgebildet, ein aus dem Frischwassernetz kommendes Frischwasser zu Heißwasser zu erwärmen. Ferner ist ein Temperatursensor vorgesehen, wobei der Temperatursensor ausgangsseitig der ersten Sekundärseite angeordnet und mit der Schnittstelle verbunden ist, wobei der Temperatursensor ausgebildet ist, eine Temperatur des Heißwassers ausgangsseitig des Wärmetauschers zu erfassen und ein zur erfassten Temperatur korrelierendes Temperatursignal der Schnittstelle bereitzustellen. Die Steuereinrichtung ist ausgebildet, die Heizleistung der Wärmequelle in Abhängigkeit der erfassten Temperatur und des erfassten Durchflusses zu steuern.

In einer weiteren Ausführungsform umfasst der Wärmetauscher ein zweites Wärmetauschermodul mit einer zweiten Primärseite und einer zweiten Sekundärseite. Das erste Wärmetauschermodul weist eine erste Sekundärseite auf, wobei die erste Sekundärseite thermisch mit der zweiten Primärseite des zweiten Wärmetauschermoduls gekoppelt ist, wobei die zweite Sekundärseite eingangsseitig mit einem Frischwassernetz und ausgangsseitig mit wenigstens einer Entnahmestation verbindbar ist. Das zweite Wärmetauschermodul ist ausgebildet, an seiner zweiten Sekundärseite ein aus dem Frischwassernetz kommendes Frischwasser zu Heißwasser zu erwärmen. Ferner ist ein Temperatursensor vorgesehen. Der Temperatursensor ist ausgangsseitig der zweiten Sekundärseite des zweiten Wärmetauschermoduls angeordnet und mit der Schnittstelle verbunden, wobei der Temperatursensor ausgebildet ist, eine Temperatur des Heißwassers ausgangsseitig des zweiten Wärmetauschermoduls zu erfassen und ein zur erfassten Temperatur korrelierendes Temperatursignal der Schnittstelle bereitzustellen. Die Steuereinrichtung ist ausgebildet, die Heizleistung der Wärmequelle in Abhängigkeit der erfassten Temperatur und des erfassten Durchflusses zu steuern.

Die Aufgabe wird aber auch durch ein Verfahren gemäß Patentanspruch 9 gelöst. Vorteilhafte Ausführungsformen sind in den abhängigen Ansprüchen angegeben.

Erfindungsgemäß wurde erkannt, dass ein verbessertes Verfahren zur Steuerung eines Durchlauferhitzers dadurch bereitgestellt werden kann, dass ein Durchfluss von Heißwasser durch einen Durchlauferhitzer erfasst wird, wobei eine Durchflusscharakteristik auf Grundlage des erfassten Durchflusses über eine Zeit ermittelt wird, wobei in einem Vergleich die ermittelte Durchflusscharakteristik mit einer vordefinierten Charakteristik verglichen wird, wobei in Abhängigkeit des Ergebnisses des Vergleichs eine Heizleistung des Durchlauferhitzers gesteuert wird.

In einer weiteren Ausführungsform wird bei einem Abweichen der ermittelten Durchflusscharakteristik von der vordefinierten Charakteristik ein Steuersignal korrelierend mit einer ersten Heizleistung der Wärmequelle ermittelt. Bei einem Übereinstimmen der ermittelten Durchflusscharakteristik mit der vordefinierten Charakteristik wird das Steuersignal korrelierend mit einer zweiten Heizleistung der Wärmequelle ermittelt. Die zweite Heizleistung ist dabei geringer als die erste Heizleistung.

Nachfolgend wird die Erfindung anhand von Figuren näher erläutert. Dabei zeigen:
Figur 1 eine schematische Darstellung eines Warmwassersystems;
Figur 2 eine schematische Darstellung eines Durchlauferhitzers des in Figur 1 gezeigten Warmwassersystems;
Figur 3 eine schematische Darstellung einer Entnahmestation;
Figur 4 ein Diagramm einer vordefinierten Charakteristik;
Figur 5 ein Diagramm mit mehreren Größen aufgetragen über einer Zeit;
Figur 6 ein Diagramm eines Durchflusses aufgetragen über der Zeit;
Figur 7 ein Ablaufdiagramm eines Verfahrens zur Steuerung des Warmwassersystems; und
Figur 8 eine schematische Darstellung eines Warmwassersystems gemäß einer weiteren Ausführungsform;

Figur 1 zeigt eine schematische Darstellung eines Warmwassersystems 10 in einem Gebäude 15. Das Warmwassersystem 10 umfasst einen Durchlauferhitzer 20, eine erste Entnahmestation 25 und eine zweite Entnahmestation 30. Die erste Entnahmestation 25 ist beispielhaft in einem Bad 35 des Gebäudes 15 angeordnet. Die zweite Entnahmestation 30 ist beispielsweise in einer Küche 40 des Gebäudes 15 angeordnet. Selbstverständlich können auch weitere Entnahmestationen vorgesehen sein.

Der Durchlauferhitzer 20 weist eine Eingangsseite 41 und eine Ausgangsseite 42 auf. Die Eingangsseite 41 ist über eine erste Leitung 45 mit einem Frischwassernetz 50 verbunden. Das Frischwassernetz 50 stellt ein Frischwasser 55 bereit. Das Frischwasser 55 hat dabei eine niedrige Temperatur, beispielsweise im Bereich von 12 Grad, und wird im Folgenden als Kaltwasser 56 bezeichnet.

Die Ausgangsseite 42 des Durchlauferhitzers 20 ist über eine zweite Leitung 60 mit der ersten Entnahmestation 25 und der zweiten Entnahmestation 30 verbunden. Ferner ist die erste Entnahmestation 25 mit dem Frischwassernetz 50 über eine dritte Leitung 65 verbunden. Die zweite Entnahmestation 30 ist ebenso über die dritte Leitung 65 mit dem Frischwassernetz 50 verbunden.

Figur 2 zeigt eine schematische Darstellung des Durchlauferhitzers 20 des in Figur 1 gezeigten Warmwassersystems 10. Der Durchlauferhitzer 20 weist ein Steuergerät 70, eine Wärmequelle 75, einen Wärmetauscher 80, einen Durchflusssensor 85 und einen Temperatursensor 90 auf. Der Wärmetauscher 80 weist ein Wärmetauschermodul 81 mit einer Primärseite 95 und einer Sekundärseite 100 auf. Die Primärseite 95 ist mit der Wärmequelle 75 verbunden. Die Sekundärseite 100 ist sowohl mit der Eingangsseite 41 als auch mit der Ausgangsseite 42 verbunden. Die Wärmequelle 75 ist in der Ausführungsform als Brenner, insbesondere als Gasbrenner, ausgebildet. Dabei ist die Wärmequelle 75 ferner mit einer Brennstoffversorgung 105 verbunden. Die Brennstoffversorgung 105 stellt dabei einen Brennstoff 110 bereit. Der Brennstoff 110 wird dabei im Betrieb des Durchlauferhitzers 20 in der Wärmequelle 75 mit Luftsauerstoff 112 verbrannt. Ein bei der Verbrennung des Brennstoffs 110 entstehendes Abgas 111 wird zu der Primärseite 95 des Wärmetauschermoduls 81 geführt. In dem Wärmetauschermodul 81 erfolgt eine Wärmeübertragung der Wärme des Abgases 111 von der Primärseite 95 zu der Sekundärseite 100. Nach Durchströmen der Primärseite 95 wird das Abgas 111 über einen Kamin 115 des Durchlauferhitzers 20 aus dem Durchlauferhitzer 20 geführt.

Das Steuergerät 70 weist eine Steuereinrichtung 120, eine Schnittstelle 125 und einen Speicher 130 auf. Die Schnittstelle 125 ist über eine erste Verbindung 135 mit der Steuereinrichtung 120 verbunden. Der Speicher 130 ist über eine zweite Verbindung 140 mit der Steuereinrichtung 120 verbunden. Die Schnittstelle 125 ist über eine dritte Verbindung 145 mit der Wärmequelle 75 und über eine vierte Verbindung 150 mit dem Durchflusssensor 85 verbunden. Über eine fünfte Verbindung 155 ist die Schnittstelle 125 mit dem Temperatursensor 90 verbunden. Der Temperatursensor 90 ist ausgebildet, eine Temperatur des aus dem Wärmetauschermodul 81 strömenden Frischwassers 55 zu ermitteln. Der Temperatursensor 90 stellt ein korrespondierend zur erfassten Temperatur korrelierendes Temperatursignal über die fünfte Verbindung 155 der Schnittstelle 125 bereit. Die Schnittstelle 125 leitet das Temperatursignal über die erste Verbindung 135 an die Steuereinrichtung 120 weiter. Der Durchflusssensor 85 erfasst den Durchfluss f von Frischwasser 55 ausgangsseitig des Wärmetauschermoduls 81 in der zweiten Leitung 60. Der Durchflusssensor 85 stellt korrespondierend zu dem erfassten Durchfluss fein Durchflusssignal bereit. Das Durchflusssignal wird über die vierte Verbindung 150 an die Schnittstelle 125 geleitet, die über die erste Verbindung 135 das Durchflusssignal der Steuereinrichtung 120 bereitstellt.

Im Speicher 130 sind eine vordefinierte Charakteristik, ein vordefinierter erster Temperaturschwellenwert T_{S1}, ein vordefinierter zweiter Temperaturschwellenwert T_{S2} sowie ein erster vordefinierter Durchflussschwellenwert f_{S1} und ein zweiter vordefinierter Durchflussschwellenwert f_{S2} abgelegt. Dabei ist der zweite Durchflussschwellenwert f_{S2} größer als der erste vordefinierte Durchflussschwellenwert f_{S1}. Der erste Temperaturschwellenwert T_{S1} ist kleiner als der zweite Temperaturschwellenwert T_{S2} gewählt. Der erste Temperaturschwellenwert T_{S1} kann beispielsweise 50°C sein. Der zweite Temperaturschwellenwert T_{S2} kann beispielsweise 60°C sein. Ferner sind im Speicher 130 ein erster Vorgabewert, beispielsweise 60 °C, und ein zweiter Vorgabewert, beispielsweise 45 °C, abgelegt.

In dem Speicher 130 des Steuergeräts 70 ist ferner ein Steuerparameter abgelegt. Der Steuerparameter weist dabei eine Zuordnung einer Heizleistung in Abhängigkeit einer Vorgabetemperatur und des ermittelten Durchflusses f auf. Der Steuerparameter kann dabei als tabellarische Zuordnung, als Kennfeld oder als mathematische Formel ausgebildet sein. Ferner kann der Steuerparameter dahingehend erweitert sein, dass der Steuerparameter als Regelalgorithmus ausgelegt ist, der die ausgangsseitig ermittelte Temperatur T bei der Ermittlung der Heizleistung mit berücksichtigt. Die Steuereinrichtung 120 ermittelt in Abhängigkeit der ermittelten Heizleistung ein korrespondierend zur Heizleistung ausgebildetes Steuersignal.

Die Warmwasserbereitstellung an den Entnahmestationen 25, 30 soll im Folgenden nur grob beschrieben werden, da im Detail im darauf folgenden Verfahren eingegangen wird. Das unter Druck stehende Frischwasser 55 wird über die erste Leitung 45 im Durchlauferhitzer 20 zur Verfügung gestellt. Wird eine der beiden Entnahmestationen 25, 30 geöffnet und Heißwasser benötigt, so wird die Wärmequelle 75 des Durchlauferhitzers 20 aktiviert. In der Sekundärseite 100 wird das Frischwasser 55 erwärmt und strömt als Frischwasser 55 mit einer Temperatur größer der Temperatur des Kaltwassers 56 als Heißwasser 57 aus der Sekundärseite 100 über die Ausgangsseite 42 in die zweite Leitung 60.

Figur 3 zeigt eine schematische Darstellung der ersten Entnahmestation 25. Die erste Entnahmestation 25 weist einen ersten Anschluss 160 und einen zweiten Anschluss 165 auf. Mit dem ersten Anschluss 160 ist die erste Entnahmestation 25 mit der zweiten Leitung 60 verbunden. Mit dem zweiten Anschluss 165 ist die erste Entnahmestation 25 mit der dritten Leitung 65 verbunden. Ferner weist die erste Entnahmestation 25 einen dritten Anschluss 170 auf. An dem dritten Anschluss 170 kann beispielsweise ein Duschschlauch 175 angeschlossen sein. Auch ist denkbar, dass an dem dritten Anschluss 170 zusätzlich oder alternativ ein Auslass zum Befüllen einer Badewanne oder eines Waschbeckens oder zum Anschluss eines Haushaltsgeräts, beispielsweise einer Waschmaschine oder eines Geschirrspülers, vorgesehen ist.

Die erste Entnahmestation 25 weist ein in der Ausführungsform beispielhaft zylindrisch ausgebildetes Gehäuse 176 auf. Das Gehäuse 176 weist einen Innenraum 177 auf. Der Innenraum 177 ist fluidisch mit dem zweiten Anschluss 165 verbunden.

Die erste Entnahmestation 25 weist eine Temperatursteuereinrichtung 180 auf. Die Temperatursteuereinrichtung 180 umfasst ein Temperaturventil 185, ein Temperaturventilbetätigungselement 190 und ein Temperaturvorwahlelement 195. Das Temperaturvorwahlelement 195 ist in der Ausführungsform linksseitig an dem Gehäuse 176 angeordnet und mit dem Temperaturventil 185 gekoppelt. Das Temperaturventil 185 ist fluidisch zwischen dem Innenraum 177 und dem ersten Anschluss 160 angeordnet. Ferner umfasst die erste Entnahmestation 25 ein Öffnungsventil 200. Das Öffnungsventil 200 ist in der Ausführungsform rechtsseitig des Gehäuses 176 angeordnet und fluidisch zwischen dem Innenraum 177 und dem dritten Anschluss 170 angeordnet.

Die zweite Entnahmestation 30 kann als herkömmliche Mischbatterie, beispielsweise als Einhebelmischer ausgebildet sein. Diese werden üblicherweise im Küchenbereich eingesetzt, da zum einen für den Nutzer eine höhere Durchflussgeschwindigkeit zum Reinigen des Geschirrs von Vorteil ist, zum anderen sind diese besonders einfach in einer Bedienung und schnell zu öffnen und zu schließen.

Sowohl die erste Entnahmestation 25 als auch die zweite Entnahmestation 30 dienen zur Entnahme von Frischwasser 55 mit unterschiedlicher Temperatur. Dabei ist der Nutzer im Bad 35, insbesondere unter der Dusche, weitaus temperatursensitiver als beim Abspülen von Geschirr. Ferner wird beim Abspülen von Geschirr in der Küche 40 üblicherweise Frischwasser 55 mit einer höheren Temperatur als ein zum Duschen/Baden/Waschen über die erste Entnahmestation 25 entnommenes Frischwasser 55 eingesetzt, um auf einfache Weise Rückstände wie Fett von Küchengeräten zu entfernen. Ferner wird über die zweite Entnahmestation 30 beispielsweise Heißwasser 57 mit besonders hoher Temperatur, beispielsweise mit 60 Grad, entnommen, um damit Böden des Gebäudes 15 zu reinigen.

Das an der ersten Entnahmestation 25 entnommene Frischwasser 55 soll üblicherweise eine konstante Temperatur aufweisen, die geringer ist als das an der zweiten Entnahmestation 30 entnommene Frischwasser 55. Erfahrungsgemäß wird an der ersten Entnahmestation 25 Frischwasser 55 mit einer Temperatur von 36° bis 39 °C entnommen.

Zur Entnahme von Frischwasser 55 aus der ersten Entnahmestation 25 wird eine gewünschte Entnahmetemperatur, beispielsweise 38 °C, durch einen Nutzer an dem Temperaturvorwahlelement 195 eingestellt. Ferner öffnet der Nutzer die erste Entnahmestation 25 mittels des Öffnungsventils 200, sodass Frischwasser 55 über den dritten Anschluss 170 aus der ersten Entnahmestation 25 strömt.

Zu Beginn eines Temperatursteuervorgangs durch die Temperatursteuereinrichtung 180 befindet sich das Temperaturventil 185 in weit geöffnetem Zustand. Dadurch strömt sowohl über den ersten Anschluss 160 kaltes Frischwasser 55 aus der zweiten Leitung 60 und Kaltwasser 56 über den zweiten Anschluss 165 in den Innenraum 177. Das aus der zweiten Leitung 60 zu Beginn einströmende Frischwasser 55 weist üblicherweise eine geringere Temperatur auf als das aus dem Durchlauferhitzer 20 ausströmende Heißwasser 57. Im Innenraum 177 wird das Kaltwasser 56 mit dem Frischwasser 55 stammend aus der zweiten Leitung 60 zu Warmwasser 178 vermischt. Je nach Temperatur des Warmwassers 178 verschiebt das Temperaturventilbetätigungselement 190 in Abhängigkeit der durch den Nutzer mittels des Temperaturvorwahlelements 195 eingestellten gewünschten Temperatur das Temperaturventil 185, um Warmwasser 178 mit der Wunschtemperatur an dem dritten Anschluss 170 bereitzustellen.

Ein an der Entnahmestation 25, 30 entnehmbares Warmwasser 178 wird an den Entnahmestationen 25, 30 durch ein Mischen des über die zweite Leitung 60 bereitgestellten Heißwassers 57 und mit dem über die dritte Leitung 65 bereitgestellten Kaltwasser 56 erzeugt. Wird Warmwasser 178 benötigt, wird der Durchlauferhitzer 20 aktiviert. Wird kein Warmwasser 178 mehr an der Entnahmestation 25, 30 benötigt, so wird die Entnahmestation 25, 30 geschlossen und der Durchlauferhitzer 20 deaktiviert.

Figur 4 zeigt ein Diagramm einer in dem Speicher 130 abgelegten vordefinierten Charakteristik. Die vordefinierte Charakteristik entspricht einer Ventildurchflusscharakteristik der ersten Entnahmestation 25.

Die vordefinierte Charakteristik weist in der Ausführungsform beispielhaft drei Graphen 300, 305, 310 auf. Dabei korreliert ein erster Graph 300 mit einem Durchfluss f von Frischwasser 55 durch den Durchlauferhitzer 20, aufgetragen über einer Zeit t seit Beginn der Entnahme von Frischwasser 55 an der ersten Entnahmestation 25 bei einer konstanten Entnahme von Warmwasser 178 an der ersten Entnahmestation 25, beispielsweise für den ersten Graph 300 von 10,2 l/min. Ein zweiter Graph 305 korreliert dabei mit einem zweiten Durchfluss f seit Beginn der Entnahme von Frischwasser 55 an der ersten Entnahmestation 25 bei einer konstanten Entnahme von Warmwasser 178 an der ersten Entnahmestation 25, beispielsweise für den zweiten Graph 305 von 8 l/min. Ein dritter Graph 310 korreliert dabei mit einem dritten Durchfluss f seit Beginn der Entnahme von Frischwasser 55 an der ersten Entnahmestation 25 bei einer konstanten Entnahme von Warmwasser 178 an der ersten Entnahmestation 25, beispielsweise für den dritten Graph 310 von 7 l/min. Selbstverständlich ist auch denkbar, dass die vordefinierte Charakteristik weitere Graphen aufweist. Auch ist denkbar, dass die vordefinierte Charakteristik nicht als Graph, sondern als mathematische Funktion oder parametrisiert im Speicher 130 abgelegt ist.

Figur 5 zeigt ein Diagramm mit mehreren Größen aufgetragen über der Zeit t. Dabei sind im Diagramm ein vierter Graph 350, ein fünfter Graph 355, ein sechster Graph 360 und ein siebter Graph 365 dargestellt. Der vierte Graph 350 zeigt die Temperatur des Heißwassers 57 an der Ausgangsseite 42 des Durchlauferhitzers 20 in Dezi-Grad Celsius [dC]. Der fünfte Graph 355 zeigt einen Temperaturverlauf des Warmwassers 178 am dritten Anschluss 170 in Dezi-Grad Celsius. Der sechste Graph 360 entspricht dem in Figur 4 gezeigten ersten Graph 300 und entspricht einem Durchfluss f von Heißwasser 57 durch den Durchlauferhitzer 20 in Deziliter bei einer Entnahme von beispielhaft 10,2 l/min Warmwasser 178 an der ersten Entnahmestation 25. Der siebte Graph 365 zeigt eine durch den Durchlauferhitzer 20 abgegebene Leistung P in Prozent bezogen auf eine maximale Leistung des Durchlauferhitzers 20.

Im Folgenden wird der erste Graph 300 beispielhaft für die weiteren Graphen 305, 310 erläutert. Der erste Graph 300 korreliert dabei mit einem Steuerverhalten der Temperatursteuereinrichtung 180 der ersten Entnahmestation 25. Der erste Graph 300 der vordefinierten Charakteristik weist einen ersten zeitlich begrenzten Abschnitt 315, einen zweiten zeitlich begrenzten Abschnitt 320 und einen dritten zeitlich begrenzten Abschnitt 325 auf. Der erste Abschnitt 315 wird durch einen Beginn 330 der Entnahme zu Anfang begrenzt. Ein Ende des ersten Abschnitts 315 wird durch den zweiten Abschnitt 320 begrenzt. Der dritte Abschnitt 325 wird anfangs durch ein Ende des zweiten Abschnitts 320 begrenzt. Der dritte Abschnitt 325 kann theoretisch unendlich lang zeitlich sein, jedoch weist in der Ausführungsform die Charakteristik eine vordefinierte Zeitdauer auf, die in der Ausführungsform beispielhaft 35 Sekunden beträgt. Im ersten Abschnitt 315 weist der erste Graph 300 einen vordefinierten Wert auf, der über die Zeit t im Wesentlichen konstant ist. Im zweiten Abschnitt 320 fällt der vordefinierte Wert von dem Wert im ersten Abschnitt 315 ab. Im dritten Abschnitt 325 ist der vordefinierte Wert über die Zeit t im Wesentlichen konstant. Dabei ist der vordefinierte Wert im dritten Abschnitt 325 geringer als im ersten Abschnitt 315.

Im Folgenden soll das zu den in den einzelnen Abschnitten 315, 320, 325 der vordefinierten Charakteristik korrespondierende Steuerverhalten der ersten Entnahmestation 25 erläutert werden.

Zu Beginn einer Entnahme von Frischwasser 55 aus der ersten Entnahmestation 25 ist das Temperaturventil 185 vollständig geöffnet. Mit Öffnen des Öffnungsventils 200 beginnt die Entnahme aus der ersten Entnahmestation 25. Dabei strömt (vgl. erster Abschnitt 315) aus der zweiten Leitung 60 Frischwasser 55 mit niedriger Temperatur, welches über die Zeit t in der zweiten Leitung 60 vor der Entnahme abgekühlt ist, in den Innenraum 177 und wird dort mit dem aus der dritten Leitung 65 kommenden Kaltwasser 56 vermengt. Das vermengte Wasser weist eine Temperatur auf, die geringer als die eingestellte Wunschtemperatur ist, sodass im ersten Abschnitt 315 der Durchfluss f über die Zeit t konstant ist. Die Temperatur des Kaltwassers 56 ist über die Entnahme hinweg im Wesentlichen konstant.

Wie oben erläutert wird mit Entnahme von Frischwasser 55 aus der zweiten Leitung 60 der Durchlauferhitzer 20 aktiviert. Im zweiten Abschnitt 320 weist mit zunehmender Zeit t über die zweite Leitung 60 nachströmendes Frischwasser 55 eine höhere Temperatur auf, bis das Frischwasser 55 als Heißwasser 57 die erste Entnahmestation 25 erreicht. Das wärmer werdende Frischwasser 55 wird in dem Innenraum 177 mit dem Kaltwasser 56 zu Warmwasser 178 vermengt. Das Warmwasser 178 erwärmt das Temperaturventilbetätigungselement 190, welches dann das Temperaturventil 185 betätigt und den Zufluss von Heißwasser 57 über den ersten Anschluss 160 über die Zeit t reduziert. Dadurch fällt der Durchfluss f im zweiten Abschnitt 320 über die Zeit t ab. Ferner bewirkt die Reduzierung des Durchflusses f einen Temperaturanstieg im Heißwasser 57 (vgl. vierter Graph 350). Dadurch schließt das Temperaturventilbetätigungselement 190 das Temperaturventil 185 über die Zeit t weiter, sodass der Durchfluss f durch das Wärmetauschermodul 81 weiter abnimmt, bis sich ein Gleichgewicht des Durchflusses f zu der Temperatur des Heißwassers 57 im auf den zweiten Abschnitt 320 anschließenden dritten Abschnitt 325 einstellt und der Durchfluss f konstant über der Zeit t ist.

Figur 6 zeigt ein Diagramm des Durchflusses f aufgetragen über der Zeit t bei Entnahme von Frischwasser 55 über die zweite Entnahmestation 30. Der Verlauf des Durchflusses f über der Zeit t erfolgt nicht wie in Figur 5 erläutert auf Grund des Steuerverhaltens der Temperatursteuereinrichtung 180, sondern ist beliebig und davon abhängig, wie der Nutzer die zweite Entnahmestation 30 bedient. Die Entnahme von Frischwasser 55 über die zweite Entnahmestation 30 weist somit nicht die in Figur 4 gezeigte Charakteristik auf.

Figur 7 zeigt ein Ablaufdiagramm eines Verfahrens zum Betrieb des in den Figuren 1 bis 3 beschriebenen Warmwassersystems 10.

In einem ersten Verfahrensschritt 400 überprüft die Steuereinrichtung 120, ob der Durchlauferhitzer 20 im Stand-By Betrieb ist. Ist dies der Fall, fährt die Steuereinrichtung 120 mit einem zweiten Verfahrensschritt 405 fort. Ist dies nicht der Fall, wartet die Steuereinrichtung 120 ab, bis der Durchlauferhitzer 20 aktiviert ist.

In einem zweiten Verfahrensschritt 405 überprüft die Steuereinrichtung 120, ob die Wärmequelle 75 aktivierbar ist. Ist dies der Fall, fährt die Steuereinrichtung 120 mit einem dritten Verfahrensschritt 410 fort. Ist dies nicht der Fall, wartet die Steuereinrichtung 120 ab, ob die Wärmequelle 75 aktivierbar ist.

In einem dritten Verfahrensschritt 410 erfasst die Steuereinrichtung 120 das Temperatursignal und das Durchflusssignal.

Die Steuereinrichtung 120 vergleicht die erfasste Temperatur T ausgangsseitig des Wärmetauschermoduls 81 mit dem ersten Temperaturschwellenwert T_{S1} in einem ersten Vergleich. Überschreitet die Temperatur T den ersten Temperaturschwellenwert T_{S1}, so fährt die Steuereinrichtung 120 mit einem vierten Verfahrensschritt 415 fort. Unterschreitet die erfasste Temperatur T den ersten Temperaturschwellenwert T_{S1}, so wartet die Steuereinrichtung 120 so lange ab, bis die Temperatur T den ersten Temperaturschwellenwert T_{S1} überschreitet.

Im vierten Verfahrensschritt 415 vergleicht die Steuereinrichtung 120 in einem zweiten Vergleich den erfassten Durchfluss f mit dem ersten Durchflussschwellenwert f_{S1} und mit dem zweiten Durchflussschwellenwert f_{S2}. Überschreitet der ermittelte Durchfluss f den ersten Durchflussschwellenwert f_{S1} und unterschreitet der ermittelte Durchfluss f den zweiten Durchflussschwellenwert f_{S2}, so fährt die Steuereinrichtung 120 mit einem fünften Verfahrensschritt 420 fort. Unterschreitet der ermittelte Durchfluss f den ersten Durchflussschwellenwert f_{S1} oder überschreitet der ermittelte Durchfluss f den zweiten Durchflussschwellenwert f_{S2}, fährt die Steuereinrichtung 120 mit einem sechsten Verfahrensschritt 425 fort.

Im fünften Verfahrensschritt 420 vergleicht die Steuereinrichtung 120 in einem dritten Vergleich die ermittelte Temperatur T mit dem zweiten Temperaturschwellenwert T_{S2}. Unterschreitet die ermittelte Temperatur T den zweiten Temperaturschwellenwert T_{S2}, so wartet die Steuereinrichtung 120 so lange ab, bis die ermittelte Temperatur T größer oder gleich dem zweiten Temperaturschwellenwert T_{S2} ist. Überschreitet die ermittelte Temperatur T den zweiten Temperaturschwellenwert T_{S2}, so fährt die Steuereinrichtung 120 mit einem siebten Verfahrensschritt 430 fort.

Im sechsten Verfahrensschritt 425 wählt die Steuereinrichtung 120 als Vorgabetemperatur zur Ermittlung des Steuersignals zur Steuerung der Heizleistung der Wärmequelle 75 den ersten Vorgabewert aus. In Abhängigkeit des ersten Vorgabewerts ermittelt die Steuereinrichtung 120 auf Grundlage des Steuerparameters ein erstes Steuersignal, das mit einer ersten Heizleistung P₁ korreliert und stellt das erste Steuersignal über die Schnittstelle 125 der Wärmequelle 75 bereit. Die Wärmequelle 75 erfasst das erste Steuersignal. Mittels des ersten Steuersignals wird die Wärmequelle 75 derart gesteuert, dass diese die erste Heizleistung P₁ abgibt und das ausgangsseitig aus dem Wärmetauschermodul 81 ausströmende Frischwasser 55 im Wesentlichen die Temperatur des ersten Vorgabewerts aufweist.

In einem siebten Verfahrensschritt 430 ordnet die Steuereinrichtung 120 den erfassten Durchfluss f die Zeit t seit Beginn der Entnahme zu und legt den erfassten Wert des Durchflusses f mit der zugeordneten Zeit t im Speicher 130 ab. Die Steuereinrichtung 120 ermittelt auf Grundlage der im Speicher 130 für den Durchfluss f abgelegten Werte eine Durchflusscharakteristik des Durchflusses f über die Zeit t. Die Steuereinrichtung 120 vergleicht in einem vierten Vergleich die ermittelte Durchflusscharakteristik mit der vordefinierten Charakteristik. So kann beispielsweise, je nachdem, wie weit das Öffnungsventil 200 geöffnet wird, die ermittelte Durchflusscharakteristik mit dem ersten Graphen 300, dem zweiten Graphen 305 oder dem dritten Graphen 310 übereinstimmen.

Zusätzlich kann in dem Speicher 130 ein Toleranzband vorgesehen sein, das die Steuereinrichtung 120 beim vierten Vergleich der ermittelten Durchflusscharakteristik mit der vordefinierten Charakteristik berücksichtigt, sodass eine Abweichung der ermittelten Durchflusscharakteristik der entsprechenden vordefinierten Charakteristik durch die Steuereinrichtung 120 zuordenbar ist. Auf diese Weise kann zuverlässig eine Entnahme von Frischwasser 55 aus der ersten Entnahmestation 25 erfasst werden.

Wird Frischwasser 55 aus der ersten Entnahmestation 25 entnommen, so entspricht beispielsweise die durch die Steuereinrichtung 120 ermittelte Durchflusscharakteristik dem in Figur 5 gezeigtem Verlauf des Durchflusses f über der Zeit t, nicht jedoch der vordefinierten Charakteristik.

Stimmt die ermittelte Durchflusscharakteristik mit der vordefinierten Charakteristik überein, so fährt die Steuereinrichtung 120 mit dem achten Verfahrensschritt 435 fort. Stimmt die ermittelte Durchflusscharakteristik nicht mit der vordefinierten Charakteristik überein, so fährt die Steuereinrichtung 120 mit dem sechsten Verfahrensschritt 425 fort.

Im achten Verfahrensschritt 435 wählt die Steuereinrichtung 120 als Vorgabetemperatur den zweiten Vorgabewert, der in der Ausführungsform 45 °C ist. Zusätzlich kann im achten Verfahrensschritt 435 die Steuereinrichtung 120, wenn bei einem vorherigen Durchlauf des beschriebenen Verfahrens der Temperaturvorgabewert der erste Vorgabewert war, diesen kontinuierlich auf Grundlage eines vordefinierten Absenkparameters absenken. So ist beispielsweise denkbar, alle 100 Millisekunden, vom ersten Vorgabewert über die Zeit t den Temperaturvorgabewert hin zum zweiten Vorgabewert um 1°C abzusenken. In Abhängigkeit des zweiten Vorgabewerts ermittelt die Steuereinrichtung 120 auf Grundlage des Steuerparameters ein zweites Steuersignal, das mit einer zweiten Heizleistung P₂ korreliert, und stellt das zweite Steuersignal über die Schnittstelle 125 der Wärmequelle 75 zur Verfügung. Die Wärmequelle 75 erfasst das zweite Steuersignal. Mittels des zweiten Steuersignals wird die Wärmequelle 75 derart gesteuert, dass diese die zweite Heizleistung P₂ abgibt und das ausgangsseitig aus dem Wärmetauschermodul 81 ausströmende Frischwasser 55 im Wesentlichen die Temperatur des zweiten Vorgabewerts aufweist.

Legt die Steuereinrichtung 120 als Temperaturvorgabewert den zweiten Vorgabewert fest, so hat dies zur Folge, dass bei Abgabe der zweiten Heizleistung P₂ durch der Wärmequelle 75 das bei der Verbrennung des Brennstoffs 110 entstehende Abgas 111 bei der Durchführung durch die Primärseite 95 im Wärmetauschermodul 81 zumindest teilweise an der Primärseite 95 kondensiert. Dies hat den Vorteil, dass zusätzlich zu der Wärmeenergie eine Kondensationsenergie zur Erwärmung des Frischwassers 55 in der Sekundärseite 100 des Wärmetauschermoduls 81 genutzt werden kann. Dadurch kann der Wirkungsgrad des Durchlauferhitzers 20 weiter erhöht werden.

In einem auf den achten Verfahrensschritt 435 folgenden neunten Verfahrensschritt 440 vergleicht die Steuereinrichtung 120 in einem fünften Vergleich den Durchfluss f mit dem zweiten vordefinierten Durchflussschwellenwert f_{S2}. Überschreitet der Durchfluss f den vordefinierten zweiten Durchflussschwellenwert f_{S2}, wird mit einem zehnten Verfahrensschritt 445 durch die Steuereinrichtung 120 fortgefahren. Unterschreitet der Durchfluss f den vordefinierten zweiten Durchflussschwellenwert f_{S2}, wird mit einem elften Verfahrensschritt 450 fortgefahren.

In einem zehnten Verfahrenschritt 445 wird als Temperaturvorgabewert der erste Vorgabewert festgelegt, sodass das durch das Wärmetauschermodul 81 strömende Frischwasser 55 stärker erwärmt wird und mit einer Temperatur von 60°C über die zweite Entnahmestation 30 entnommen werden kann. Zusätzlich kann im zehnten Verfahrensschritt 445 die Steuereinrichtung 120, wenn bei einem vorherigen Durchlauf des beschriebenen Verfahrens der Temperaturvorgabewert der zweite Vorgabewert war, den Temperaturvorgabewert kontinuierlich auf Grundlage eines vordefinierten Anhebeparameters anheben. So ist beispielsweise denkbar, alle 100 Millisekunden, vom zweiten Vorgabewert über die Zeit t den Temperaturvorgabewert hin zum ersten Vorgabewert um 5°C anzuheben.

In dem elften Verfahrensschritt 450 wird als Temperaturvorgabewert der zweite Vorgabewert festgelegt.

Auf den elften Verfahrensschritt 450 folgt ein zwölfter Verfahrensschritt 455, in dem überprüft wird, ob der Durchfluss f gleich null ist. Ist dies nicht der Fall, fährt die Steuereinrichtung 120 mit dem neunten Verfahrensschritt 440 fort. Ist dies der Fall, fährt die Steuereinrichtung 120 mit einem dreizehnten Verfahrensschritt 460 fort.

Im dreizehnten Verfahrensschritt 460 wird der Temperaturvorgabewert auf den ersten Vorgabewert und somit beispielhaft in der Ausführungsform auf 60 Grad festgelegt. Auf den dreizehnten Verfahrensschritt 460 folgt der erste Verfahrensschritt 400.

Auf den zehnten Verfahrensschritt 445 folgt ein vierzehnter Verfahrensschritt 465. Im vierzehnten Verfahrensschritt 465 vergleicht die Steuereinrichtung 120 in einem sechsten Vergleich, ob die erfasste Temperatur T gleich dem Temperaturvorgabewert mit dem ersten Vorgabewert entspricht. Ist dies der Fall, fährt die Steuereinrichtung 120 mit einem fünfzehnten Verfahrensschritt 470 fort. Ist dies nicht der Fall, wiederholt die Steuereinrichtung den zehnten Verfahrenschritt 445.

Im fünfzehnten Verfahrensschritt 470 überprüft die Steuereinrichtung 120, ob der Durchfluss f gleich null ist. Ist dies der Fall, fährt die Steuereinrichtung 120 mit dem dreizehnten Verfahrensschritt 460 fort. Ist dies nicht der Fall, wird der fünfzehnte Verfahrensschritt 470 wiederholt.

Es wird darauf hingewiesen, dass selbstverständlich zusätzliche Verfahrensschritte vorgesehen sein können und/oder die oben beschrieben Verfahrensschritte in einer anderen Reihenfolge durchgeführt werden können.

Figur 8 zeigt eine schematische Darstellung eines Warmwassersystems 10 gemäß einer weiteren Ausführungsform.

Das Warmwassersystem 10 ist ähnlich zu dem in den vorhergehenden Figuren gezeigten Warmwassersystem 10 ausgebildet. Abweichend dazu ist der Wärmetauscher 80 mehrteilig aufgebaut und umfasst ein erstes Wärmetauschermodul 499 und ein zweites Wärmetauschermodul 500. Das erste Wärmetauschermodul 499 ist im Wesentlichen identisch zu dem in den Figuren 1 bis 7 beschriebenen Wärmetauschermodul 81 ausgebildet. Das erste Wärmetauschermodul 499 weist eine erste Primärseite 501 und eine erste Sekundärseite 502 auf. Die erste Primärseite 501 entspricht der Primärseite 95 des in den Figuren 1 bis 7 beschrieben Wärmetauschermoduls 81.

Das zweite Wärmetauschermodul 500 weist eine zweite Primärseite 505 und eine zweite Sekundärseite 510 auf. Das zweite Wärmetauschermodul 500 ist in der Ausführungsform als Gegenstromwärmetauscher ausgebildet. Selbstverständlich sind auch andere Ausgestaltungen des zweiten Wärmetauschermoduls, wie etwa als Kreuzstromwärmetauscher oder als Parallelstromwärmetauscher, 500 denkbar.

Ausgangsseitig ist die erste Sekundärseite 502 des ersten Wärmetauschermoduls 499 - abweichend zu den Figuren 1 bis 7 - mit einer vierten Leitung 515 mit der zweiten Primärseite 505 des zweiten Wärmetauschermoduls 500 fluidisch verbunden. Eingangsseitig ist die erste Sekundärseite 502 des ersten Wärmetauschermoduls 499 mit der zweiten Primärseite 505 des zweiten Wärmetauschermoduls 500 über eine fünfte Leitung 520 fluidisch verbunden. Die vierte Leitung 515, die fünfte Leitung 520 sowie die zweite Primärseite 505 des zweiten Wärmetauschermoduls 500 und - abweichend zu den vorherigen Figuren - die erste Sekundärseite 502 des ersten Wärmetauschermoduls 499 sind mit einem Wärmeträgermedium 525, das beispielsweise Wasser aufweisen kann, gefüllt. Dadurch ist die erste Sekundärseite 502 thermisch mit der zweiten Primärseite 505 des zweiten Wärmetauschermoduls 500 gekoppelt.

Abweichend zu den Figuren 1 bis 7 ist die zweite Sekundärseite 510 des zweiten Wärmetauschermoduls 500 eingangsseitig mit der Eingangsseite 41 des Durchlauferhitzers 20 und somit über die erste Leitung 45 mit dem Frischwassernetz 50 verbunden. Ausgangsseitig ist die zweite Sekundärseite 510 des zweiten Wärmetauschermoduls 500 mit der Ausgangsseite 42 des Durchlauferhitzers 20 und somit mit der zweiten Leitung 60 verbunden. Dabei ist ausgangsseitig der zweiten Sekundärseite 510 der Durchflusssensor 85 und der Temperatursensor 90 angeordnet, wobei der Temperatursensor 90 mit der Schnittstelle 125 verbunden ist, wobei der Temperatursensor 90 ausgebildet ist, eine Temperatur T des Heißwassers 57 ausgangsseitig des zweiten Wärmetauschermoduls 500 zu erfassen und ein zur erfassten Temperatur T korrelierendes Temperatursignal der Schnittstelle 125 bereitzustellen. Der Durchflusssensor 85 erfasst den Durchfluss von kalten und/oder zu Heißwasser 57 erwärmten Frischwasser 55 durch die zweite Sekundärseite 510 des zweiten Wärmetauschermoduls 500 und stellt das zum Durchfluss f korrelierendes Durchflusssignal der Schnittstelle 125 bereit.

Ferner ist zusätzlich, wie in Figur 8 beispielhaft gezeigt, denkbar, dass die vierte Leitung 515 und die fünfte Leitung 520 mit einem Heizkreislauf 530 zur Erwärmung eines Gebäudes 15 verbunden sind. Dazu kann zusätzlich ein Ventil 535 in der fünften Leitung 520 vorgesehen sein, um den Heizkreislauf 530 fluidisch von der fünften Leitung 520 zu trennen. Ferner ist zur Förderung des Wärmeträgermediums 525 beispielhaft in der fünften Leitung 520 eine Förderpumpe 540 vorgesehen. Die Förderpumpe 540 kann selbstverständlich alternativ auch in der vierten Leitung 515 angeordnet sein.

Der Betrieb des Durchlauferhitzers 20 ist ähnlich zu dem in den Figuren 1 bis 7 beschriebenen Verfahren. Abweichend dazu wird in dem ersten Wärmetauschermodul 81 nicht, wie in den Figuren 1 bis 7 beschrieben, Frischwasser 55, sondern das Wärmeträgermedium 525 erwärmt. Das erwärmte Wärmeträgermedium 525 wird über die vierte Leitung 515 durch die Förderpumpe 540 zu der zweiten Primärseite 505 des zweiten Wärmetauschermoduls 500 gefördert. Im zweiten Wärmetauscher 500 gibt das Wärmeträgermedium 525 zumindest einen Teil seiner Wärme zur Erwärmung des in der zweiten Sekundärseite 510 vorhandenen Frischwassers 55 zum Heißwasser 57 ab. Das abgekühlte Wärmeträgermedium 525 strömt über die fünfte Leitung 520 zurück zu der ersten Sekundärseite 502 des ersten Wärmetauschermoduls 499. Die Steuereinrichtung 120 steuert die Heizleistung P der Wärmequelle 75 wie oben beschrieben in Abhängigkeit des Temperatursignals und des Durchflussignals. Zusätzlich kann hierbei die Steuereinrichtung 120 bei Erfassen einer Entnahme von Heißwasser 57 über wenigstens eine der beiden Entnahmestationen ein weiteres Steuersignal zur Aktivierung der Förderpumpe 540 bereitstellen.

Die in Figur 8 beschrieben Ausgestaltung des Durchlauferhitzers 20 hat den Vorteil, dass die Wärmequelle 75 zusätzlich zur Erwärmung des Frischwassers 55 zu Heißwasser 57 ferner auch zur Erwärmung des Heizkreislaufs 530 genutzt werden kann. Ferner kann die Wärmequelle 20 räumlich getrennt von dem zweiten Wärmetauschermodul 500 angeordnet werden, so dass der Bauraumbedarf des Durchlauferhitzers 20 anpassbar ist.

Ferner ist denkbar, dass die zweite Primärseite 505 des zweiten Wärmetauschermoduls 500 mit einer weiteren Wärmequelle (nicht dargestellt) verbunden ist. Die weitere Wärmequelle kann hierbei als beispielsweise als thermischer Solarkollektor ausgebildet sein. Auch hierbei ist von Vorteil, dass dann die Wärmequelle 75 in Verbindung mit dem zweiten Wärmetauschermodul 500 bei Erfassen der Entnahme von Warmwasser 178 an der ersten Entnahmestation 25 mit geringerer Leistung P betrieben werden kann, sodass der Wirkungsgrad des Durchlauferhitzers 20 erhöht ist.

## Patentansprüche

1. Steuergerät (70) für einen Durchlauferhitzer (20),
- aufweisend eine Schnittstelle (125), eine Steuereinrichtung (120) und einen Speicher (130),
- wobei die Steuereinrichtung (120) mit der Schnittstelle (125) und dem Speicher (130) verbunden ist,
- wobei in dem Speicher (130) eine vordefinierte Charakteristik abgelegt ist,
- wobei die Schnittstelle (125) mit einem Durchflusssensor (85) des Durchlauferhitzers (20) verbindbar ist,
- wobei die Schnittstelle (125) ausgebildet ist, ein Durchflusssignal des Durchflusssensors (85) zu erfassen und der Steuereinrichtung (120) bereitzustellen,
- wobei die Steuereinrichtung (120) ausgebildet ist, eine Durchflusscharakteristik auf Grundlage des Durchflusssignals über eine Zeit (t) zu ermitteln, und in einem Vergleich die Durchflusscharakteristik mit der vordefinierten Charakteristik zu vergleichen,
- wobei die Steuereinrichtung (120) ausgebildet ist, in Abhängigkeit eines Ergebnisses des Vergleichs ein Steuersignal zur Steuerung einer Heizleistung (P) des Durchlauferhitzers (20) an der Schnittstelle (125) bereitzustellen,
- **dadurch gekennzeichnet, dass** die vordefinierte Charakteristik einen ersten zeitlich begrenzten Abschnitt (315), einen zweiten zeitlich begrenzten Abschnitt (320) und einen dritten zeitlich begrenzten Abschnitt (325) aufweist,
- wobei der zweite Abschnitt (320) zeitlich auf den ersten Abschnitt (315) und der dritte Abschnitt (325) zeitlich auf den zweiten Abschnitt (320) folgt,
- wobei in dem ersten Abschnitt (315) ein vordefinierter Wert über die Zeit (t) im Wesentlichen konstant ist,
- wobei in dem zweiten Abschnitt (320) der vordefinierte Wert über die Zeit (t) im Wesentlichen abfällt,
- in dem dritten Abschnitt (325) der vordefinierte Wert über die Zeit (t) im Wesentlichen konstant und kleiner ist als im ersten Abschnitt (315) und wobei die vordefinierte Charakteristik einer Ventildurchflusscharakteristik einer Entnahmestation (25) entspricht.

2. Steuergerät (70) nach Anspruch 1,
- wobei in dem Speicher (130) ein Toleranzband zu der vordefinierten Charakteristik abgelegt ist,
- wobei die Steuereinrichtung (120) ausgebildet ist, das Toleranzband in dem Vergleich der vordefinierten Charakteristik mit der ermittelten Durchflusscharakteristik zu berücksichtigen.

3. Steuergerät (70) nach einem der Ansprüche 1 oder 2,
- wobei die Schnittstelle (125) mit einem Temperatursensor (90) verbindbar und ausgebildet ist, ein Temperatursignal des Temperatursensors (90) zu erfassen und der Steuereinrichtung (120) bereitzustellen,
- wobei die Steuereinrichtung (120) ausgebildet ist, das Temperatursignal bei der Ermittlung des Steuersignals zu berücksichtigen.

4. Durchlauferhitzer (20) zur Bereitstellung von Heißwasser (57) in einem Warmwassersystem (10),
- aufweisend eine Wärmequelle (75), einen Durchflusssensor (85) und ein Steuergerät (70),
- wobei das Steuergerät (70) gemäß einem der Ansprüche 1 bis 3 ausgebildet ist,
- wobei die Schnittstelle (125) mit dem Durchflusssensor (85) und mit der Wärmequelle (75) verbunden ist,
- wobei der Durchflusssensor (85) ausgangsseitig eines mit der Wärmequelle (75) thermisch koppelbaren Wärmetauschers (80) anordenbar ist,
- wobei der Durchflusssensor (85) ausgebildet ist, einen Durchfluss (f) von Heißwasser (57) durch den Wärmetauscher (80) zu erfassen und ein mit dem Durchfluss (f) durch die Wärmequelle (75) korrelierendes Durchflusssignal bereitzustellen,
- wobei die Wärmequelle (75) ausgebildet ist, das an der Schnittstelle (125) bereitgestellte Steuersignal zu erfassen und auf Grundlage des erfassten Steuersignals die Heizleistung (P) zur Erwärmung des Heißwassers (57) anzupassen.

5. Durchlauferhitzer (20) nach Anspruch 4,
wobei bei einem Abweichen der ermittelten Durchflusscharakteristik von der vordefinierten Charakteristik das Steuersignal mit einer ersten Heizleistung (P₁) der Wärmequelle (75) korreliert,
wobei bei einem Übereinstimmen der ermittelten Durchflusscharakteristik zu der vordefinierten Charakteristik das Steuersignal mit einer zweiten Heizleistung (P₂) der Wärmequelle (75) korreliert,
- wobei die zweite Heizleistung (P₂) geringer ist, als die erste Heizleistung (P₁).

6. Durchlauferhitzer (20) nach Anspruch 5,
- wobei wenigstens ein Wärmetauscher (80) vorgesehen ist und die Wärmequelle (75) als Brenner ausgebildet ist,
- wobei der Wärmetauscher (80) ein erstes Wärmetauschermodul (81, 499) mit einer ersten Primärseite (95, 501) aufweist,
- wobei die erste Primärseite (95, 501) mit der Wärmequelle (75) gekoppelt ist,
- wobei die Wärmequelle (75) ausgebildet ist, zur Bereitstellung der Heizleistung (P) einen Brennstoff (110) zu verbrennen,
- wobei ein bei der Verbrennung des Brennstoffs (110) entstehendes Abgas (111) an die erste Primärseite (95, 501) des ersten Wärmetauschermoduls (81, 499) geführt ist,
- wobei die zweite Heizleistung (P₂) derart gewählt ist, dass zumindest teilweise wenigstens ein Bestandteil des Abgases (111) an der ersten Primärseite (95) kondensiert.

7. Durchlauferhitzer (20) nach Anspruch 6,
- wobei das erste Wärmetauschermodul (81) eine erste Sekundärseite (100) aufweist,
- wobei die erste Sekundärseite (100) eingangsseitig mit einem Frischwassernetz (50) und ausgangsseitig mit wenigstens einer Entnahmestation (25, 30) verbindbar ist,
- wobei das erste Wärmetauschermodul (81) an seiner ersten Sekundärseite (100) ausgebildet ist, ein aus dem Frischwassernetz (50) kommendes Frischwasser (55) zu Heißwasser (57) zu erwärmen,
- wobei ein Temperatursensor (90) vorgesehen ist,
- wobei der Temperatursensor (90) ausgangsseitig der ersten Sekundärseite (100) angeordnet und mit der Schnittstelle (125) verbunden ist,
- wobei der Temperatursensor (90) ausgebildet ist, eine Temperatur (T) des Heißwassers (57) ausgangsseitig des Wärmetauschers (80) zu erfassen und ein zur erfassten Temperatur (T) korrelierendes Temperatursignal der Schnittstelle (125) bereitzustellen,
- wobei die Steuereinrichtung (120) ausgebildet ist, die Heizleistung (P) der Wärmequelle (75) in Abhängigkeit der erfassten Temperatur (T) und des erfassten Durchflusses(f) zu steuern.

8. Durchlauferhitzer (20) nach Anspruch 6,
- wobei der Wärmetauscher (80) ein zweites Wärmetauschermodul (500) mit einer zweiten Primärseite (505) und einer zweiten Sekundärseite (510) umfasst,
- wobei das erste Wärmetauschermodul (499) eine erste Sekundärseite (502) aufweist,
- wobei die erste Sekundärseite (502) thermisch mit der zweiten Primärseite (505) des zweiten Wärmetauschermoduls (500) gekoppelt ist,
- wobei die zweite Sekundärseite (510) eingangsseitig mit einem Frischwassernetz (50) und ausgangsseitig mit wenigstens einer Entnahmestation (25, 30) verbindbar ist,
- wobei das zweite Wärmetauschermodul (500) ausgebildet ist, an seiner zweiten Sekundärseite (510) ein aus dem Frischwassernetz (50) kommendes Frischwasser (55) zu Heißwasser (57) zu erwärmen,
- wobei ein Temperatursensor (90) vorgesehen ist,
- wobei der Temperatursensor (90) ausgangsseitig der zweiten Sekundärseite (510) des zweiten Wärmetauschermoduls (500) angeordnet und mit der Schnittstelle (125) verbunden ist,
- wobei der Temperatursensor (90) ausgebildet ist, eine Temperatur (T) des Heißwassers (57) ausgangsseitig des zweiten Wärmetauschermoduls (500) zu erfassen und ein zur erfassten Temperatur (T) korrelierendes Temperatursignal der Schnittstelle (125) bereitzustellen,
- wobei die Steuereinrichtung (120) ausgebildet ist, die Heizleistung (P) der Wärmequelle (75) in Abhängigkeit der erfassten Temperatur (T) und des erfassten Durchflusses (f) zu steuern.

9. Verfahren zur Steuerung eines Durchlauferhitzers (20) nach einem der Ansprüche 4 bis 8 mit einem Steuergerät (70) nach einem der Ansprüche 1 bis 3,
- wobei ein Durchfluss (f) von Heißwasser (57) durch einen Durchlauferhitzer (20) erfasst wird,
- wobei eine Durchflusscharakteristik auf Grundlage des erfassten Durchflusses (f) über eine Zeit (t) ermittelt wird,
- wobei in einem Vergleich die ermittelte Durchflusscharakteristik mit einer vordefinierten Charakteristik verglichen wird,
- wobei in Abhängigkeit eines Ergebnisses des Vergleichs eine Heizleistung (P) des Durchlauferhitzers (20) gesteuert wird,
- **dadurch gekennzeichnet, dass** die vordefinierte Charakteristik einen ersten zeitlich begrenzten Abschnitt (315), einen zweiten zeitlich begrenzten Abschnitt (320) und einen dritten zeitlich begrenzten Abschnitt (325) aufweist,
- wobei der zweite Abschnitt (320) zeitlich auf den ersten Abschnitt (315) und der dritte Abschnitt (325) zeitlich auf den zweiten Abschnitt (320) folgt,
- wobei in dem ersten Abschnitt (315) ein vordefinierter Wert über die Zeit (t) im Wesentlichen konstant ist,
- wobei in dem zweiten Abschnitt (320) der vordefinierte Wert über die Zeit (t) im Wesentlichen abfällt,
- in dem dritten Abschnitt (325) der vordefinierte Wert über die Zeit (t) im Wesentlichen konstant und kleiner ist als im ersten Abschnitt (315).

10. Verfahren nach Anspruch 9,
wobei bei einem Abweichen der ermittelten Durchflusscharakteristik von der vordefinierten Charakteristik ein Steuersignal korrelierend mit einer ersten Heizleistung (P₁) der Wärmequelle (75) ermittelt wird,
wobei bei einem Übereinstimmen der ermittelten Durchflusscharakteristik mit der vordefinierten Charakteristik das Steuersignal korrelierend mit einer zweiten Heizleistung (P₂) der Wärmequelle (75) ermittelt wird,
- wobei die zweite Heizleistung (P₂) geringer ist als die erste Heizleistung (P₁).

## Claims

1. Controller (70) for a continuous flow heater (20),
- having an interface (125), a control device (120) and a memory (130),
- wherein the control device (120) is connected to the interface (125) and to the memory (130),
- wherein the memory (130) stores a predefined characteristic,
- wherein the interface (125) is connectable to a flow sensor (85) of the continuous flow heater (20),
- wherein the interface (125) is designed to detect a flow signal of the flow sensor (85) and to provide it to the control device (120),
- wherein the control device (120) is designed to ascertain a flow characteristic on the basis of the flow signal over a time (t), and to use a comparison to compare the flow characteristic with the predefined characteristic,
- wherein the control device (120) is designed to take a result of the comparison as a basis for providing a control signal for controlling a heating power (P) of the continuous flow heater (20) on the interface (125),
- **characterized in that**
the predefined characteristic has a first temporally limited section (315), a second temporally limited section (320) and a third temporally limited section (325),
- wherein the second section (320) comes at a time after the first section (315) and the third section (325) comes at a time after the second section (320),
- wherein in the first section (315) a predefined value is substantially constant over the time (t),
- wherein in the second section (320) the predefined value substantially falls over the time (t),
- in the third section (325) the predefined value is substantially constant over the time (t) and is lower than the first section (315) and wherein the predefined characteristic corresponds to a valve flow characteristic of a tapping station (25).

2. Controller (70) according to Claim 1,
- wherein the memory (130) stores a tolerance band for the predefined characteristic,
- wherein the control device (120) is designed to take into consideration the tolerance band in the comparison of the predefined characteristic with the ascertained flow characteristic.

3. Controller (70) according to one of Claims 1 and 2,
- wherein the interface (125) is connectable to a temperature sensor (90) and designed to detect a temperature signal of the temperature sensor (90) and to provide it to the control device (120),
- wherein the control device (120) is designed to take into consideration the temperature signal when ascertaining the control signal.

4. Continuous flow heater (20) for providing hot water (57) in a hot water system (10),
- having a heat source (75), a flow sensor (85) and a controller (70),
- wherein the controller (70) is designed according to one of Claims 1 to 3,
- wherein the interface (125) is connected to the flow sensor (85) and to the heat source (75),
- wherein the flow sensor (85) is arrangeable on the output side of a heat exchanger (80) thermally couplable to the heat source (75),
- wherein the flow sensor (85) is designed to detect a flow (f) of hot water (57) through the heat exchanger (80) and to provide a flow signal correlating to the flow (f) through the heat source (75),
- wherein the heat source (75) is designed to detect the control signal provided on the interface (125) and to take the detected control signal as a basis for adapting the heating power (P) for heating the hot water (57).

5. Continuous flow heater (20) according to Claim 4,
wherein a deviation of the ascertained flow characteristic from the predefined characteristic results in the control signal correlating to a first heating power (P₁) of the heat source (75),
wherein a concordance of the ascertained flow characteristic with the predefined characteristic results in the control signal correlating to a second heating power (P₂) of the heat source (75),
- wherein the second heating power (P₂) is lower than the first heating power (P₁).

6. Continuous flow heater (20) according to Claim 5,
- wherein there is provision for at least one heat exchanger (80) and the heat source (75) is in the form of a burner,
- wherein the heat exchanger (80) has a first heat exchanger module (81, 499) having a first primary side (95, 501),
- wherein the first primary side (95, 501) is coupled to the heat source (75),
- wherein the heat source (75) is designed to provide the heating power (P) by burning a fuel (110),
- wherein an exhaust gas (111) produced when the fuel (110) burns is routed to the first primary side (95, 501) of the first heat exchanger module (81, 499),
- wherein the second heating power (P₂) is chosen such that at least to some extent at least some of the exhaust gas (111) condenses on the first primary side (95).

7. Continuous flow heater (20) according to Claim 6,
- wherein the first heat exchanger module (81) has a first secondary side (100),
- wherein the first secondary side (100) has its input side connectable to a fresh water mains (50) and has its output side connectable to at least one tapping station (25, 30),
- wherein the first heat exchanger module (81) has its first secondary side (100) designed to heat fresh water (55) coming from the fresh water mains (50) to produce hot water (57),
- wherein there is provision for a temperature sensor (90),
- wherein the temperature sensor (90) is arranged on the output side of the first secondary side (100) and connected to the interface (125),
- wherein the temperature sensor (90) is designed to detect a temperature (T) of the hot water (57) on the output side of the heat exchanger (80) and to provide a temperature signal correlating to the detected temperature (T) to the interface (125),
- wherein the control device (120) is designed to control the heating power (P) of the heat source (75) on the basis of the detected temperature (T) and the detected flow (f).

8. Continuous flow heater (20) according to Claim 6,
- wherein the heat exchanger (80) comprises a second heat exchanger module (500) having a second primary side (505) and a second secondary side (510),
- wherein the first heat exchanger module (499) has a first secondary side (502),
- wherein the first secondary side (502) is thermally coupled to the second primary side (505) of the second heat exchanger module (500),
- wherein the second secondary side (510) has its input side connectable to a fresh water mains (50) and has its output side connectable to at least one tapping station (25, 30),
- wherein the second heat exchanger module (500) is designed to have its second secondary side (510) heat the fresh water (55) coming from the fresh water mains (50) to produce hot water (57),
- wherein there is provision for a temperature sensor (90),
- wherein the temperature sensor (90) is arranged on the output side of the second secondary side (510) of the second heat exchanger module (500) and connected to the interface (125),
- wherein the temperature sensor (90) is designed to detect a temperature (T) of the hot water (57) on the output side of the second heat exchanger module (500) and to provide a temperature signal correlating to the detected temperature (T) to the interface (125),
- wherein the control device (120) is designed to control the heating power (P) of the heat source (75) on the basis of the detected temperature (T) and the detected flow (f).

9. Method for controlling a continuous flow heater (20) according to one of Claims 4 to 8 using a controller (70) according to one of Claims 1 to 3,
- wherein a flow (f) of hot water (57) through a continuous flow heater (20) is detected,
- wherein a flow characteristic is ascertained on the basis of the detected flow (f) over a time (t),
- wherein a comparison is used to compare the ascertained flow characteristic with a predefined characteristic,
- wherein a result of the comparison is taken as a basis for controlling a heating power (P) of the continuous flow heater (20),
- **characterized in that**
the predefined characteristic has a first temporally limited section (315), a second temporally limited section (320) and a third temporally limited section (325),
- wherein the second section (320) comes at a time after the first section (315) and the third section (325) comes at a time after the second section (320),
- wherein in the first section (315) a predefined value is substantially constant over the time (t),
- wherein in the second section (320) the predefined value substantially falls over the time (t),
- in the third section (325) the predefined value is substantially constant over the time (t) and is lower than in the first section (315).

10. Method according to Claim 9,
wherein a deviation of the ascertained flow characteristic from the predefined characteristic results in a control signal correlative to a first heating power (P₁) of the heat source (75) being ascertained,
wherein a concordance of the ascertained flow characteristic with the predefined characteristic results in the control signal correlative to a second heating power (P₂) of the heat source (75) being ascertained,
- wherein the second heating power (P₂) is lower than the first heating power (P₁).

## Revendications

1. Appareil de commande (70) d'un chauffe-eau instantané (20),
- comportant une interface (125), un système de commande (120) et une mémoire (130),
- le système de commande (120) étant connecté avec l'interface (125) et la mémoire (130),
- dans la mémoire (130) étant sauvegardée une caractéristique prédéfinie,
- l'interface (125) étant susceptible d'être connectée avec un capteur de débit (85) du chauffe-eau instantané (20),
- l'interface (125) étant conçue pour détecter un signal de débit du capteur de débit (85) et pour le mettre à la disposition du système de commande (120),
- le système de commande (120) étant conçu pour déterminer une caractéristique de débit sur la base du signal de débit sur un temps (t), et pour comparer lors d'une comparaison la caractéristique de débit avec la caractéristique prédéfinie,
- le système de commande (120) étant conçu pour mettre à disposition sur l'interface (125), en fonction d'un résultat de la comparaison un signal de commande, destiné à commander une puissance de chauffe (P) du chauffe-eau instantané (20),
- **caractérisé en ce que** la caractéristique prédéfinie comporte une première partie (315) limitée dans le temps, une deuxième partie (320) limitée dans le temps et une troisième partie (325) limitée dans le temps,
- la deuxième partie (320) étant consécutive dans le temps à la première partie (315) et la troisième partie (325) étant consécutive dans le temps à la deuxième partie (320),
- dans la première partie (315), une valeur prédéfinie étant sensiblement constante dans le temps (t),
- dans la deuxième partie (320), la valeur prédéfinie chutant sensiblement dans le temps (t),
- dans la troisième partie (325), la valeur prédéfinie étant sensiblement constante dans le temps (t) et inférieure à celle dans la première partie (315) et la caractéristique prédéfinie correspondant à une caractéristique de débit de vanne d'un poste de soutirage (25).

2. Appareil de commande (70) selon la revendication 1,
- dans la mémoire (130) étant sauvegardée une bande de tolérance concernant la caractéristique prédéfinie,
- le système de commande (120) étant conçu pour prendre en considération la bande de tolérance lors de la comparaison de la caractéristique prédéfinie avec la caractéristique de débit déterminée.

3. Appareil de commande (70) selon l'une quelconque des revendications 1 ou 2,
- l'interface (125) étant susceptible d'être connectée avec un capteur de température (90) et étant conçue pour détecter un signal de température du capteur de température (90) et pour le mettre à la disposition du système de commande (120),
- le système de commande (120) étant conçu pour prendre en considération le signal de température, lors de la détermination du signal de commande.

4. Chauffe-eau instantané (20), destiné à mettre à disposition de l'eau chaude (57) dans un système d'eau chaude (10),
- comportant une source thermique (75), un capteur de débit (85) et un appareil de commande (70),
- l'appareil de commande (70) étant conçu selon l'une quelconque des revendications 1 à 3,
- l'interface (125) étant connectée avec le capteur de débit (85) et avec la source thermique (75),
- le capteur de débit (85) étant susceptible d'être placé sur le côté sortie d'un échangeur de chaleur (80) susceptible d'être accouplé thermiquement sur la source thermique (75),
- le capteur de débit (85) étant conçu pour détecter un débit (f) d'eau chaude (57) à travers l'échangeur de chaleur (80) et pour mettre à disposition un signal de débit qui est en corrélation avec le débit (f) à travers la source thermique (75),
- la source thermique (75) étant conçue pour détecter le signal de commande mis à disposition sur l'interface (125) et pour adapter sur la base du signal de commande détecté la puissance de chauffe (P) destinée à chauffer l'eau chaude (57).

5. Chauffe-eau instantané (20) selon la revendication 4,
- lors d'un écart entre la caractéristique de débit déterminée et la caractéristique prédéfinie, le signal de commande établissant une corrélation avec une première puissance de chauffe (P₁) de la source thermique (75),
- lors d'une concordance entre la caractéristique de débit déterminée et la caractéristique prédéfinie, le signal de commande établissant une corrélation avec une deuxième puissance de chauffe (P₂) de la source thermique (75),
- la deuxième puissance de chauffe (P₂) étant plus faible que la première puissance de chauffe (P₁).

6. Chauffe-eau instantané (20) selon la revendication 5,
- au moins un échangeur de chaleur (80) étant prévu et la source thermique (75) étant conçue sous la forme d'un brûleur,
- l'échangeur de chaleur (80) comportant un premier module échangeur de chaleur (81, 499), pourvu d'un premier côté primaire (95, 501),
- le premier côté primaire (95, 501) étant accouplé sur la source thermique (75),
- la source thermique (75) étant conçue pour brûler un combustible (110), pour mettre à disposition la puissance de chauffe (P),
- des gaz de fumée (111) produits lors de la combustion du combustible (110) étant conduits au premier côté primaire (95, 501) du premier module échangeur de chaleur (81, 499),
- la deuxième puissance de chauffe (P₂) étant sélectionnée de telle sorte qu'au moins en partie, au moins un composant des gaz de fumée (111) se condense sur le premier côté primaire (95) .

7. Chauffe-eau instantané (20) selon la revendication 6,
- le premier module échangeur de chaleur (81) comportant un premier côté secondaire (100),
- le premier côté secondaire (100) étant susceptible d'être raccordé côté entrée sur un réseau d'eau fraîche (50) et côté sortie sur au moins un poste de soutirage (25, 30),
- le premier module échangeur de chaleur (81) étant conçu sur son premier côté secondaire (100) pour chauffer en eau chaude (57) une eau fraîche (55) sortant du réseau d'eau fraîche (50),
- un capteur de température (90) étant prévu,
- le capteur de température (90) étant placé du côté sortie du premier côté secondaire (100) et connecté avec l'interface (125),
- le capteur de température (90) étant conçu pour détecter une température (T) de l'eau chaude (57) du côté sortie de l'échangeur de chaleur (80) et pour mettre à disposition de l'interface (125) un signal de température en corrélation avec la température (T) détectée,
- le système de commande (120) étant conçu pour commander la puissance de chauffe (P) de la source thermique (75) en fonction de la température (T) détectée et du débit (f) détecté.

8. Chauffe-eau instantané (20) selon la revendication 6,
- l'échangeur de chaleur (80) comprenant un deuxième module échangeur de chaleur (500) pourvu d'un deuxième côté primaire (505) et d'un deuxième côté secondaire (510),
- le premier module échangeur de chaleur (499) comportant un premier côté secondaire (502),
- le premier côté secondaire (502) étant thermiquement accouplé avec le deuxième côté primaire (505) du deuxième module échangeur de chaleur (500),
- le deuxième côté secondaire (510) étant susceptible d'être raccordé par le côté entrée sur un réseau d'eau fraîche (50) et par le côté sortie sur au moins un poste de soutirage (25, 30),
- le deuxième module échangeur de chaleur (500) étant conçu pour chauffer en eau chaude (57) sur son deuxième côté secondaire (510) une eau fraîche (55) sortant du réseau d'eau fraîche (50),
- un capteur de température (90) étant prévu,
- le capteur de température (90) étant placé sur le côté sortie du deuxième côté secondaire (510) du deuxième module échangeur de chaleur (500) et étant connecté avec l'interface (125),
- le capteur de température (90) étant conçu pour détecter une température (T) de l'eau chaude (57) du côté sortie du deuxième module échangeur de chaleur (500) et pour mettre à disposition de l'interface (125) un signal de température en corrélation avec la température (T) détectée,
- le système de commande (120) étant conçu pour commander la puissance de chauffe (P) de la source thermique (75) en fonction de la température (T) détectée et du débit (f) détecté.

9. Procédé, permettant de commander un chauffe-eau instantané (20) selon l'une quelconque des revendications 4 à 8, à l'aide d'un appareil de commande (70) selon l'une quelconque des revendications 1 à 3,
- un débit (f) d'eau chaude (57) à travers un chauffe-eau instantané (20) étant détecté,
- une caractéristique de débit étant déterminée sur la base du débit (f) détecté sur un temps (t),
- lors d'une comparaison, la caractéristique de débit déterminée étant comparée avec une caractéristique prédéfinie,
- en fonction d'un résultat de la comparaison, une puissance de chauffe (P) du chauffe-eau instantané (20) étant commandée,
- **caractérisé en ce que** la caractéristique prédéfinie comporte une première partie (315) limitée dans le temps, une deuxième partie (320) limitée dans le temps et une troisième partie (325) limitée dans le temps,
- la deuxième partie (320) étant consécutive dans le temps à la première partie (315) et la troisième partie (325) étant consécutive dans le temps à la deuxième partie (320),
- dans la première partie (315), une valeur prédéfinie étant sensiblement constante dans le temps (t),
- dans la deuxième partie (320), la valeur prédéfinie chutant sensiblement dans le temps (t),
- dans la troisième partie (325), la valeur prédéfinie étant sensiblement constante dans le temps (t) et inférieure à celle dans la première partie (315).

10. Procédé selon la revendication 9,
- lors d'un écart entre la caractéristique de débit déterminée et la caractéristique prédéfinie, un signal de commande établissant une corrélation avec une première puissance de chauffe (P₁) de la source thermique (75),
- lors d'une concordance entre la caractéristique de débit déterminée et la caractéristique prédéfinie, le signal de commande établissant une corrélation avec une deuxième puissance de chauffe (P₂) de la source thermique (75),
- la deuxième puissance de chauffe (P₂) étant plus faible que la première puissance de chauffe (P₁).
